# EUROPÄISCHE PATENTSCHRIFT

(11) **EP 3 392 417 B1**
(45) Veröffentlichungstag und Bekanntmachung des Hinweises auf die Patenterteilung: **21.07.2021**
(21) Anmeldenummer: 18168503.3
(22) Anmeldetag: 20.04.2018
(51) Int. Cl.: E03D 5/10, E03C 1/05

(54) **SANITÄRINSTALLATIONSSYSTEM MIT EINEM MODULAREN FUNKTIONSSYSTEM**
SANITARY INSTALLATION SYSTEM WITH A MODULAR FUNCTIONAL SYSTEM
SYSTÈME D'INSTALLATION SANITAIRE POURVU D'UN SYSTÈME FONCTIONNEL MODULAIRE

(30) Priorität: 20.04.2017 DE 102017003823
(43) Veröffentlichungstag der Anmeldung: 24.10.2018
(73) Patentinhaber: GROHEDAL Sanitärsysteme GmbH, 32457 Porta Westfalica (DE)
(72) Erfinder: DREISCHMEIER, Lars, 32457 Porta Westfalica (DE); FUCHS, Norbert, 32425 Minden (DE)
(74) Vertreter: Rössler, Matthias

(56) Entgegenhaltungen:
- WO-A1-2009/124866
- WO-A1-2016/095556
- CH-A2- 711 602
- DE-U1-202013 100 113
- US-A1- 2008 232 302

## Beschreibung

Die vorliegende Erfindung betrifft ein sanitäres Installationssystem, beinhaltend
a) einen Spülkasten;
b) einen Montagerahmen; und
c) ein modulares Funktionssystem, beinhaltend
   i) eine Kommunikationseinrichtung,
   ii) eine Stromversorgungseinrichtung, und
   iii) ein erstes Funktionsmodul;
wobei der Spülkasten oder das modulare Funktionssystem oder beide dazu ausgebildet sind, von dem Montagerahmen gehalten zu werden; wobei die Stromversorgungseinrichtung dazu ausgebildet ist, die Kommunikationseinrichtung mit Strom zu versorgen; wobei die Kommunikationseinrichtung zu einem Empfangen von Daten ausgebildet ist; wobei das erste Funktionsmodul
a. stromversorgend und datenübertragend mit der Kommunikationseinrichtung verbunden ist,
b. dazu ausgebildet ist mindestens teilweise eine erste Zusatzfunktion für eine Sanitäreinrichtung bereitzustellen, und
c. einen Anschluss zu einem stromversorgenden und datenübertragenden Anschließen mindestens eines zweiten Funktionsmoduls beinhaltet,
wobei das modulare Funktionssystem mindestens das zweite Funktionsmodul beinhaltet.

Ferner betrifft die Erfindung eine Vorrichtung, beinhaltend das sanitäre Installationssystem; ein Verfahren, beinhaltend ein Verbinden des sanitären Installationssystems mit der Sanitäreinrichtung; sowie eine Verwendung eines Handhelds oder einer Fernbedienung.

Zunehmende Wünsche nach zusätzlichen Funktionen von Sanitäreinrichtungen wie Toiletten erfordern ein Erweitern der technischen Ausstattung von sanitären Installationen. Im Stand der Technik ist das Produkt Rapid SL (Artikelnummer 39112001) für Grohe Sensia® Dusch-WCs von Grohe Deutschland Vertriebs GmbH bekannt. Dieses Vorwandinstallationssystem sieht einen Wasseranschluss sowie einen Stromanschluss für ein Dusch-WC vor. Weiterhin ist aus der DE 20 2013 100113 U1, die den nächstkommenden Stand der Technik bildet, ein Bauelement zur Verwendung in einem Badezimmer bekannt, das einen Wassertank für eine Toilettenspülung und einen Warmwassertank oder einen Warmwasseranschluss für eine Bidetfunktion aufweist. Weiterhin umfasst das Bauelement Bedienelemente zur Betätigung der Toilettenspülung und der Bidetfunktion. Ferner ist aus der CH 711 602 A2 eine Betätigungsplatte mit einem integrierten Touchscreen zur Bedienung sanitärer Anlagen mittels Internet-Protokoll bekannt, die in einen Spülkasten montiert wird.

Allgemein ist es eine Aufgabe der vorliegenden Erfindung, einen Nachteil, der sich aus dem Stand der Technik ergibt, zumindest teilweise zu überwinden. Eine weitere Aufgabe der Erfindung ist es, ein Vorwandinstallationssystem für eine Sanitäreinrichtung bereitzustellen, welches ein variables und individuelles Ausstatten der Sanitäreinrichtung mit Zusatzfunktionen ermöglicht. Eine weitere Aufgabe der Erfindung ist es, das vorstehende vorteilhafte Vorwandinstallationssystem bereitzustellen, wobei das Ausstatten mit Zusatzfunktionen die Sanitäreinrichtung möglichst wenig optisch beeinträchtigt. Ferner ist es eine Aufgabe der vorliegenden Erfindung, ein Vorwandinstallationssystem für eine Sanitäreinrichtung bereitzustellen, welches mit weiteren Zusatzfunktionen nachrüstbar ist. Eine weitere Aufgabe der Erfindung ist es, ein Vorwandinstallationssystem für eine Sanitäreinrichtung bereitzustellen, welches ein möglichst einfaches und flexibles Anschlusssystem für die Stromversorgung und die Ansteuerung von Zusatzfunktionen aufweist.

Ein Beitrag zur mindestens teilweisen Erfüllung mindestens einer der zuvor genannten Aufgaben wird durch die unabhängigen Ansprüche geleistet. Die abhängigen Ansprüche stellen bevorzugte Ausführungsformen bereit, die zur mindestens teilweisen Erfüllung mindestens einer der Aufgaben beitragen.

Einen Beitrag zur Erfüllung mindestens einer der Aufgaben leistet ein sanitäres Installationssystem, beinhaltend
a) einen Spülkasten;
b) einen Montagerahmen; und
c) ein modulares Funktionssystem, beinhaltend
   i) eine Kommunikationseinrichtung,
   ii) eine Stromversorgungseinrichtung, und
   iii) ein erstes Funktionsmodul;
wobei der Spülkasten oder das modulare Funktionssystem oder beide dazu ausgebildet sind, von dem Montagerahmen gehalten zu werden; wobei die Stromversorgungseinrichtung dazu ausgebildet ist, die Kommunikationseinrichtung mit Strom zu versorgen; wobei die Kommunikationseinrichtung zu einem Empfangen von Daten ausgebildet ist; wobei das erste Funktionsmodul
a. stromversorgend und datenübertragend mit der Kommunikationseinrichtung verbunden ist,
b. dazu ausgebildet ist mindestens teilweise eine erste Zusatzfunktion für eine Sanitäreinrichtung bereitzustellen, und
c. einen Anschluss zu einem stromversorgenden und datenübertragenden Anschließen mindestens eines zweiten Funktionsmoduls beinhaltet,
wobei das modulare Funktionssystem mindestens das zweite Funktionsmodul beinhaltet,
wobei das zweite Funktionsmodul
a. stromversorgend und datenübertragend mit dem ersten Funktionsmodul verbunden ist,
b. dazu ausgebildet ist mindestens teilweise eine zweite Zusatzfunktion für die Sanitäreinrichtung bereitzustellen, und
c. einen zweiten Anschluss zu einem stromversorgenden und datenübertragenden Anschließen mindestens eines dritten Funktionsmoduls beinhaltet.

Daten im Sinne der vorliegenden Erfindung beinhalten mindestens oder sind Signale, bevorzugt Steuersignale. Ferner können die Daten neben den Signalen auch weitere Daten beinhalten, wie beispielweise Audiodaten, Konfigurationsdaten oder Messdaten. Demnach ist die Kommunikationseinrichtung zu einem Empfangen von Signalen, bevorzugt Steuersignalen, ausgebildet. Bevorzugt ist die Kommunikationseinrichtung zudem zu einem Empfangen weiterer Daten, bevorzugt Audiodaten oder Konfigurationsdaten oder beides, ausgebildet.

Hierzu beinhaltet die Kommunikationseinrichtung bevorzugt ein Empfangsmodul. Das Empfangsmodul beinhaltet bevorzugt eines ausgewählt aus der Gruppe bestehend aus einer LAN-Schnittstelle, beispielsweise eine Ethernetschnittstelle; einer Infrarotschnittstelle; einer WLAN-Schnittstelle; und einer Bluetoothschnittstelle oder eine Kombination aus mindestens zwei davon. Ein bevorzugtes Empfangsmodul beinhaltet ein LAN-Modul oder ein Funk-Modul oder beides. Ein bevorzugtes Funk-Modul ist ein WLAN-Modul oder ein Bluetooth-Modul oder beides. Ferner beinhaltet das Empfangsmodul bevorzugt eine Radioantenne.

Ferner beinhaltet die Kommunikationseinrichtung bevorzugt ein Steuermodul, welches zu einem Verarbeiten der Daten ausgebildet ist. Das Steuermodul beinhaltet hierzu bevorzugt eine Datenverarbeitungseinrichtung. Eine bevorzugte Datenverarbeitungseinrichtung ist ein Prozessor oder einen Controller. Ein bevorzugter Prozessor ist ein Mikroprozessor. Ein bevorzugter Controller ist ein Mikrocontroller. Hierbei ist ein Mikrocontroller ein Controller, der aus einem integrierten Schaltkreis besteht.

Ferner bevorzugt ist die Kommunikationseinrichtung zu einem Senden von Signalen ausgebildet. Bevorzugt ist die Kommunikationseinrichtung zudem zu einem Senden weiterer Daten, bevorzugt von Messdaten, ausgebildet. Hierzu beinhaltet die Kommunikationseinrichtung bevorzugt ein Sendemodul. Das Sendemodul beinhaltet bevorzugt eines ausgewählt aus der Gruppe bestehend aus einer LAN-Schnittstelle, beispielsweise eine Ethernetschnittstelle; einer WLAN-Schnittstelle; und einer Bluetoothschnittstelle oder eine Kombination aus mindestens zwei davon. Ein bevorzugtes Sendemodul beinhaltet ein LAN-Modul oder ein Funk-Modul oder beides. In einer bevorzugten Ausführungsform ist das Empfangsmodul auch als Sendemodul ausgebildet. In einer anderen bevorzugten Ausführungsform sind das Empfangsmodul und das Sendemodul zumindest teilweise voneinander separate Komponenten des Kommunikationsmoduls.

Die Kommunikationseinrichtung und die Stromversorgungseinrichtung können zusammen in einem Gehäuse untergebracht sein. In einer anderen Ausführungsform liegen die Kommunikationseinrichtung und die Stromversorgungseinrichtung in separaten Gehäusen vor. Ferner können mindestens zwei, bevorzugt alle, aus dem Empfangsmodul, dem Steuermodul, und dem Sendemodul zusammen in einem Gehäuse untergebracht sein oder aber auch in separaten Gehäusen vorliegen. Bevorzugt ist ferner die Kommunikationseinrichtung oder die Stromversorgungseinrichtung oder beide dazu ausgebildet, von dem Montagerahmen gehalten zu werden. Hierbei kann der Montagerahmen die vorgenannten Einrichtungen mittelbar oder unmittelbar halten. Bevorzugt beinhaltet der Montagerahmen eine oder mehrere Halterungen, welche zu einem Befestigen der Kommunikationseinrichtung, der Stromversorgungseinrichtung oder des modularen Funktionssystems ausgebildet ist. Eine bevorzugte Stromversorgungseinrichtung beinhaltet einen Anschluss an ein Stromnetz. Eine mögliche Stromversorgungseinrichtung ist ein Netzstecker. Ferner kann der Anschluss der Stromversorgungeinrichtung auch als Direktverdrahtung mit dem Stromnetz ausgebildet sein. Ein bevorzugter Spülkasten ist ein Unterputzspülkasten.

In einer erfindungsgemäßen Ausführungsform des sanitären Installationssystems kann die Stromversorgungseinrichtung einen Transformator beinhalten. Der Transformator ist bevorzugt ein Bestandteil eines Netzteils. Bevorzugt ist der Transformator dazu ausgebildet, eine Netzspannung in eine geringere Spannung zu transformieren. Eine bevorzugte Netzspannung liegt in einem Bereich von 110 bis 230 V, bevorzugt bei einem ausgewählt aus der Gruppe aus 110 V, 220 V und 230 V. Eine bevorzugte geringere Spannung liegt in einem Bereich von 6 bis 12 V, bevorzugt bei 6 V oder 12 V.

In einer erfindungsgemäßen Ausführungsform des sanitären Installationssystems kann die Sanitäreinrichtung ausgewählt sein aus der Gruppe bestehend aus einer Toilette, einem Urinal einem Bidet und einem Waschtisch oder einer Kombination aus mindestens zwei davon. Besonders bevorzugt ist die Sanitäreinrichtung eine Toilette. Eine bevorzugte Toilette ist ein WC. Ein bevorzugtes WC ist ein Dusch-WC.

In einer erfindungsgemäßen Ausführungsform des sanitären Installationssystems kann die erste Zusatzfunktion oder die zweite Zusatzfunktion oder beide jeweils ausgewählt sein aus der Gruppe bestehend aus
a) einem Bereitstellen eines Schaums in der Sanitäreinrichtung,
b) einem berührungslosen Auslösen eines Spülvorgangs mittels des Spülkastens,
c) einem berührungslosen Auslösen eines Öffnens oder eines Schließens oder beides eines Deckels der Sanitäreinrichtung,
d) einem berührungslosen Auslösen eines Hochklappens oder eines Absenkens oder beides eines Sitzes der Sanitäreinrichtung,
e) einer Geruchsabsaugung aus der Sanitäreinrichtung,
f) einem Aktivieren eines Leuchtmittels an oder in der Sanitäreinrichtung,
g) einer Messfunktion,
h) einem Konfigurieren des Spülkastens, und
i) einer Audiowiedergabefunktion.

Ein Funktionsmodul, welches dazu ausgebildet ist, einen Schaum in der Sanitäreinrichtung bereitzustellen, beinhaltet bevorzugt eine Pumpe oder eine Zuleitung für ein schaumbildendes Mittel oder beides. Bei einem bevorzugten Bereitstellen des Schaums in der Sanitäreinrichtung wird der Schaum vor einem Einleiten in die Sanitäreinrichtung mit Wasser vermischt. Bevorzugt wird der Schaum in einer Toilettenschüssel einer Toilette bereitgestellt.

Ein bevorzugtes Konfigurieren des Spülkastens ist ein Einstellen einer Spülwassermenge. Hierbei kann die Spülwassermenge bevorzugt zwischen zwei oder mehr Werten in einem Bereich von 2 Litern bis 10 Litern gewählt werden. Bevorzugt können zwei oder mehr, bevorzugter alle, der folgenden Werte gewählt werden: 9 Liter, 6 Liter, 5 Liter, 4,5 Liter, 4 Liter und 3 Liter.

Eine bevorzugte Audiowiedergabefunktion ist eine Radiosignalwiedergabefunktion oder eine Audiodateiwiedergabefunktion oder beides. Mittels der Audiowiedergabefunktion können bevorzugt verschiedene Audiodateiformate, wie beispielsweise MP3 oder FLAC, wiedergegeben werden. Hierzu beinhaltet das Funktionsmodul bevorzugt einen Mikroprozessor, bevorzugt einen digitalen Signalprozessor. Ein Funktionsmodul, welches eine Radiosignalwiedergabefunktion bereitstellt, beinhaltet bevorzugt einen Radiotuner, bevorzugt für UKW und MW.

Ein Funktionsmodul, welches zu einer Geruchsabsaugung aus der Sanitäreinrichtung ausgebildet ist, beinhaltet bevorzugt einen Ventilator oder einen Motor oder beides.

Eine bevorzugte Messfunktion ist eines ausgewählt aus der Gruppe bestehend aus einem Messen eines Füllstands des Spülkastens, eines Füllvolumens des Spülkastens und eines Wasserverbrauchs oder eine Kombination aus mindestens zwei davon.

In einer erfindungsgemäßen Ausführungsform des sanitären Installationssystems kann die Kommunikationseinrichtung zu einem drahtlosen Empfangen der Daten ausgebildet sein. Bevorzugt ist die Kommunikationseinrichtung zu einem drahtlosen Empfangen von Signalen und weiteren Daten, wie beispielweise Audiodaten, Konfigurationsdaten oder Messdaten, ausgebildet. Ferner bevorzugt ist die Kommunikationseinrichtung zusätzlich zu einem drahtlosen Senden von Daten ausgebildet. Somit ermöglicht die Kommunikationseinrichtung bevorzugt drahtloses Empfangen und Senden von Daten, bevorzugt mittels Infrarot oder Funk oder beides.

In einer erfindungsgemäßen Ausführungsform des sanitären Installationssystems kann die Kommunikationseinrichtung ein Funkmodul beinhaltet. Ein bevorzugtes Funkmodul ist ein WLAN-Modul oder ein Bluetooth-Modul oder beides. Ein bevorzugtes Funkmodul ist ausgebildet zu einem Empfangen oder einem Senden oder beides von Funksignalen, bevorzugt von WLAN-Signalen oder Bluetooth-Signalen oder beides.

In einer erfindungsgemäßen Ausführungsform des sanitären Installationssystems kann das erste Funktionsmodul ein Gehäuse beinhalten, wobei das Gehäuse eine Länge, eine Breite und eine Tiefe aufweist,
wobei die Länge, die Breite und die Tiefe jeweils maximal 10 cm, bevorzugt maximal 9 cm, bevorzugter maximal 8 cm, betragen.

In einer erfindungsgemäßen Ausführungsform des sanitären Installationssystems kann das erste Funktionsmodul und das zweite Funktionsmodul jeweils eine Gehäuse beinhalten, wobei die Gehäuse gleich groß sind.

In einer erfindungsgemäßen Ausführungsform des sanitären Installationssystems kann das sanitäre Installationssystem ein Vorwandinstallationssystem sein.

Einen Beitrag zur Erfüllung mindestens einer der Aufgaben leistet eine Vorrichtung, beinhaltend das erfindungsgemäße sanitäre Installationssystem, wobei sich zwischen dem sanitären Installationssystem und der Sanitäreinrichtung eine Wand befindet. Eine bevorzugte Wand ist eine Trockenbauwand, bevorzugt eine geflieste Trockenbauwand. Eine bevorzugte Trockenbauwand ist eine Gipskartonwand oder eine Gipsfaserwand oder beides.

Einen Beitrag zur Erfüllung mindestens einer der Aufgaben leistet ein Verfahren, beinhaltend als Verfahrensschritte
a) Bereitstellen des erfindungsgemäßen sanitären Installationssystems,
b) Befestigen des sanitären Installationssystems an einer Wand, und
c) Verbinden des sanitären Installationssystems mit der Sanitäreinrichtung.

Einen Beitrag zur Erfüllung mindestens einer der Aufgaben leistet eine Verwendung eines Handhelds oder einer Fernbedienung oder beider mit dem Schritt des Auslösens der ersten Zusatzfunktion oder der zweiten Zusatzfunktion oder beider der Sanitäreinrichtung des erfindungsgemäßen sanitären Installationssystems oder der erfindungsgemäßen Vorrichtung. Ein bevorzugtes Handheld ist ein Smartphone oder ein Tablet-Computer oder beides. Eine bevorzugte Fernbedienung ist eine Infrarotfernbedienung oder eine Funkfernbedienung oder beides.

In einer erfindungsgemäßen Ausführungsform der Verwendung kann das Auslösen über eine App erfolgt.

### Stromversorgend und Datenübertragend

Ist gemäß der Erfindung eine Einrichtung oder ein Modul stromversorgend mit einer weiteren Einrichtung oder einem weiteren Modul verbunden, so bedeutet dies, dass die Einrichtung bzw. das Modul so mit der weiteren Einrichtung bzw. dem weiteren Moduls verbunden ist, dass von der Einrichtung bzw. dem Modul ausreichend elektrischer Strom für einen funktionsgerechten Betrieb der weiteren Einrichtung bzw. des weiteren Moduls an dieses übertragen werden kann. Ist gemäß der Erfindung eine Einrichtung oder ein Modul datenübertragend mit einer weiteren Einrichtung oder einem weiteren Modul verbunden, so bedeutet dies, dass die Einrichtung bzw. das Modul so mit der weiteren Einrichtung bzw. dem weiteren Moduls verbunden ist, dass die Einrichtung bzw. das Modul von der Kommunikationseinrichtung erhaltene Daten, insbesondere Steuersignale, an die weitere Einrichtung bzw. das weitere Modul leiten kann.

### Zusatzfunktion

Die erfindungsgemäßen Funktionsmodule sind jeweils dazu ausgebildet mindestens teilweise eine jeweilige Zusatzfunktion für die Sanitäreinrichtung bereitzustellen. Hierzu beinhaltet das entsprechende Funktionsmodul Bauteile, welche zum Bereitstellen der Zusatzfunktion beitragen. Darüber hinaus kann das sanitäre Installationssystem für bestimmte Zusatzfunktionen weitere Komponenten beinhalten, die zu dem Bereitstellen der Zusatzfunktion beitragen. Solche weiteren Komponenten können beispielsweise von dem Spülkasten beinhaltet sein. Besteht die Zusatzfunktion beispielsweise darin, einen Schaum in der Sanitäreinrichtung, beispielsweise in einem Toilettenbecken einer Toilette, bereitzustellen, kann der Spülkasten hierzu als weitere Komponente ein Reservoir und eine Zuleitung eines schaumbildenden Mittels, beispielsweise eines Spülmittels, beinhalten. Im Falle der Geruchsabsaugung aus der Sanitäreinrichtung als Zusatzfunktion beinhaltet das sanitäre Installationssystem als weitere Komponente bevorzugt einen Saugkanal.

Eine Zusatzfunktion im Sinne der Erfindung ist eine Funktion, mit der die Sanitäreinrichtung ausgestattet werden kann, wobei die Zusatzfunktion über primäre Funktionen der Sanitäreinrichtung hinausgeht. So bestehen die Primärfunktionen einer Toilette, insbesondere eines WCs, beispielsweise darin, Körperausscheidungen, insbesondere Kot und Urin, aufzunehmen und diese durch ein manuell ausgelöstes Spülen mit Wasser abzutransportieren. Im Fall eines Dusch-WCs als Sanitäreinrichtung zählt auch die Duschfunktion zum Reinigen von ausscheidenden Körperteilen nach dem Ausscheiden zu den Primärfunktionen.

Die Erfindung wird im Folgenden durch Beispiele und Zeichnungen genauer dargestellt, wobei die Beispiele und Zeichnungen keine Einschränkung der Erfindung bedeuten. Die Zeichnungen sind, sofern nicht anders angegeben, nicht maßstabsgetreu.

Es zeigen:
- Figur 1: eine schematische Darstellung eines erfindungsgemäßen sanitären Installationssystems;
- Figur 2: eine schematische Darstellung einer erfindungsgemäßen Vorrichtung; und
- Figur 3: ein Ablaufdiagramm eines erfindungsgemäßen Verfahrens.

Figur 1 zeigt eine schematische Darstellung eines erfindungsgemäßen sanitären Installationssystems 100. Das sanitäre Installationssystem 100 ist ein Vorwandinstallationssystem, beinhaltend einen Spülkasten 101, hier ein Unterputzspülkasten; einen Montagerahmen 102; und ein modulares Funktionssystem 103. Das modulare Funktionssystem 103 beinhaltet eine Kommunikationseinrichtung 104, eine Stromversorgungseinrichtung 105, 108, ein erstes Funktionsmodul 107, ein zweites Funktionsmodul 109, ein drittes Funktionsmodul 110 und ein viertes Funktionsmodul 111. Der Spülkasten 101 und das modulare Funktionssystem 103 werden von dem Montagerahmen 102 gehalten. Hierfür weist der Montagerahmen 102 Halterungen zum Befestigen des Spülkasten 101 und der vorstehend aufgezählten Komponenten des modularen Funktionssystems 103 auf. Die Stromversorgungseinrichtung 105, 108 ist dazu ausgebildet, die Kommunikationseinrichtung 104 mit Strom zu versorgen. Hierzu beinhaltet die Stromversorgungseinrichtung 105, 108 ein Netzteil 105 mit einem Niederspannungstransformator und einen Netzstecker 108. Die Kommunikationseinrichtung 104 ist zu einem Empfangen von Daten ausgebildet. Hierzu beinhaltet die Kommunikationseinrichtung 104 ein Empfangsmodul 112, welches ein WLAN-Modul mit einer WLAN-Antenne sowie eine Radioantenne beinhaltet. Über das WLAN-Modul kann das Empfangsmodul 112 zudem Daten an ein LAN-Netzwerk senden. Ferner beinhaltet die Kommunikationseinrichtung 104 ein Steuermodul 106, welches zu einem Verarbeiten der von dem Empfangsmodul 112 empfangenen Daten ausgebildet ist. Hierzu beinhaltet das Steuermodul 106 einen Mikrocontroller. Das Empfangsmodul 112, das Steuermodul 106 und das Netzteil 105 sind zusammen in einem Gehäuse untergebracht, welches von dem Montagerahmen 102 mittels einer Halterung gehalten wird. Das Netzteil 105 wandelt die über den Netzstecker 108 anlegbare Netzspannung von 220 V in eine Niedervoltspannung von 12 V um. So versorgt die Stromversorgungseinrichtung 105, 108 das Steuermodul 106 mit Strom. Das Steuermodul 106 versorgt das Empfangsmodul 112 und das erste Funktionsmodul 107 mit Strom. Ferner ist das erste Funktionsmodul 107 datenübertragend mit der Kommunikationseinrichtung 104, insbesondere mit dem Steuermodul 106, verbunden. Das erste Funktionsmodul 107 stellt eine erste Zusatzfunktion für eine Sanitäreinrichtung bereit. Die Sanitäreinrichtung ist hier ein WC. Die erste Zusatzfunktion ist ein berührungsloses Öffnen eines WC-Deckels. Über einen Anschluss ist das zweite Funktionsmodul 109 stromversorgend und datenübertragend an dem ersten Funktionsmodul 107 angeschlossen. Über weitere Anschlüsse in den jeweiligen Modulen sind das dritte Funktionsmodul 110 und das vierte Funktionsmodul 111 jeweils stromversorgend und datenübertragend an dem zweiten Funktionsmodul 109 angeschlossen. Durch die oben beschriebene sukzessive stromversorgende und datenübertragende Verbindung der Funktionsmodule untereinander wird keine zusätzliche Verkabelung jedes einzelnen Funktionsmoduls mit der Kommunikationseinrichtung 104 oder deren einzelnen Komponenten, beispielsweise in Form eines Kabelbaums, benötigt. Vielmehr kann das WC variabel und individuell durch Auswahl von Funktionsmodulen mit Zusatzfunktionen ausgestattet werden. Das zweite Funktionsmodul 109 stellt eine zweite Zusatzfunktion für das WC bereit. Die zweite Zusatzfunktion ist ein berührungsloses Auslösen eines Spülvorgangs mittels des Spülkastens 101. Das dritte Funktionsmodul 110 stellt eine dritte Zusatzfunktion für das WC bereit. Die dritte Zusatzfunktion ist ein berührungsloses Konfigurieren des Spülkastens 101, hier ein Einstellen einer zu dem vorstehenden Spülvorgang aus dem Spülkasten 101 entnommenen Spülwassermenge. Hier kann zwischen den Alternativen 9 Liter, 6 Liter, 4,5 Liter und 3 Liter gewählt werden. Das vierte Funktionsmodul 111 stellt eine vierte Zusatzfunktion für das WC bereit. Die vierte Zusatzfunktion ist eine Radiowiedergabe. Hierzu beinhaltet das vierte Funktionsmodul 111 einen UKW-Tuner. Radiosignale können mittels der Radioantenne des Empfangsmoduls 112 empfangen werden. Diese können über das Steuermodul 106, das erste Funktionsmodul 107 und das zweite Funktionsmodul 109 an das vierte Funktionsmodul 111 übertragen werden, wo sie von dem UKW-Tuner verarbeitet werden. Von einem mit dem vierten Funktionsmodul 111 verbundenen Lautsprecher (nicht dargestellt) kann eine Audiowiedergabe erfolgen. Im Falle einer Installation des Vorwandinstallationssystems der Figur 1 gemäß der Vorrichtung 200 der Figur 2 hinter einer Gipskartonwand 201, befindet sich der Lautsprecher vor der Gipskartonwand 201. Zu einem Auslösen der ersten bis vierten Zusatzfunktion kann eine App auf einem Smartphone benutzt werden. Das Smartphone sendet daraufhin per WLAN ein Signal an das Empfangsmodul 112. Das Signal wird von dem Steuermodul 106 verarbeitet. Hierbei bestimmt das Steuermodul 106, welches Funktionsmodul angesteuert werden soll. Daraufhin sendet das Steuermodul 106 Steuersignale an dieses Funktionsmodul, welches die Zusatzfunktion auslöst. Somit kann beispielsweise der Spülvorgang mittels des Spülkastens 101 berührungslos, also ohne Betätigen eines Betätigungselements an dem sanitären Installationssystem 100 oder dem WC über die Smartphone-App ausgelöst werden.

Figur 2 zeigt eine schematische Darstellung einer erfindungsgemäßen Vorrichtung 200. Die Vorrichtung 200 beinhaltet das sanitäre Installationssystem 100 der Figur 1. Die Vorrichtung 200 beinhaltet ferner die Sanitäreinrichtung, also das WC, welches in der Figur 2 jedoch nicht dargestellt ist. Zwischen dem WC und dem sanitären Installationssystem 100 befindet sich eine Gipskartonwand 201, welche hier lediglich ausschnittsweise angedeutet ist, um die das sanitäre Installationselement 100 in der Figur 2 nicht vollständig zu verdecken. Hinter der Gipskartonwand 201 befinden sich das erste Funktionsmodul 107, das zweite Funktionsmodul 109, das dritte Funktionsmodul 110 und das vierte Funktionsmodul 111.

Figur 3 zeigt ein Ablaufdiagramm eines erfindungsgemäßen Verfahrens 300 zu einem Installieren des erfindungsgemäßen sanitären Installationssystems 100 der Figur 1. In einem Verfahrensschritt a) 301 des Verfahrens 300 wird das sanitäre Installationssystem 100 der Figur 1 bereitgestellt. In einem Verfahrensschritt b) 302 wird das sanitäre Installationssystem 100 an einer Wand befestigt. Hierzu wird zunächst der Montagerahmen 102 an der Wand befestigt und anschließend der Spülkasten 101 und das modulare Funktionssystem 103 mittels Halterungen an dem Montagerahmen 102 befestigt, so dass dieser den Spülkasten 101 und das modulare Funktionssystem 103 hält. Weiter wird eine Gipskartonwand 201 so an dem Montagerahmen 102 angebracht, dass die Gipskartonwand 201 das sanitäre Installationssystem 100 bis auf Anschlüsse für Wasser und Strom verdeckt. In einem Verfahrensschritt c) 303 wird die Sanitäreinrichtung, hier ein WC, montiert, also mit dem sanitären Installationssystem 100 verbunden.

### Bezugszeichenliste

- 100: erfindungsgemäßes sanitäres Installationssystem
- 101: Spülkasten
- 102: Montagerahmen
- 103: modulares Funktionssystem
- 104: Kommunikationseinrichtung
- 105: Netzteil / Transformator
- 106: Steuermodul
- 107: erstes Funktionsmodul
- 108: Netzstecker
- 109: zweites Funktionsmodul
- 110: drittes Funktionsmodul
- 111: viertes Funktionsmodul
- 112: Empfangsmodul
- 200: erfindungsgemäße Vorrichtung
- 201: Gipskartonwand
- 300: erfindungsgemäßes Verfahren
- 301: Verfahrensschritt a)
- 302: Verfahrensschritt b)
- 303: Verfahrensschritt c)

## Patentansprüche

1. Ein sanitäres Installationssystem (100), beinhaltend
a) einen Spülkasten (101);
b) einen Montagerahmen (102); und
c) ein modulares Funktionssystem (103), beinhaltend
i) eine Kommunikationseinrichtung (104),
ii) eine Stromversorgungseinrichtung (105, 108), und
iii) ein erstes Funktionsmodul (107);
wobei der Spülkasten (101) oder das modulare Funktionssystem (103) oder beide dazu ausgebildet sind, von dem Montagerahmen (102) gehalten zu werden;
wobei die Stromversorgungseinrichtung (105, 108) dazu ausgebildet ist, die Kommunikationseinrichtung (104) mit Strom zu versorgen;
wobei die Kommunikationseinrichtung (104) zu einem Empfangen von Daten ausgebildet ist;
wobei das erste Funktionsmodul (107)
a. stromversorgend und datenübertragend mit der Kommunikationseinrichtung (104) verbunden ist und
b. dazu ausgebildet ist mindestens teilweise eine erste Zusatzfunktion für eine Sanitäreinrichtung bereitzustellen,
**dadurch gekennzeichnet, dass**
das erste Funktionsmodul (107)
c. einen Anschluss zu einem stromversorgenden und datenübertragenden Anschließen mindestens eines zweiten Funktionsmoduls (109) beinhaltet,
wobei das modulare Funktionssystem (103) mindestens das zweite Funktionsmodul (109) beinhaltet,
wobei das zweite Funktionsmodul (109)
a. stromversorgend und datenübertragend mit dem ersten Funktionsmodul (107) verbunden ist,
b. dazu ausgebildet ist mindestens teilweise eine zweite Zusatzfunktion für die Sanitäreinrichtung bereitzustellen, und
c. einen zweiten Anschluss zu einem stromversorgenden und datenübertragenden Anschließen mindestens eines dritten Funktionsmoduls (110) beinhaltet.

2. Das sanitäre Installationssystem (100) nach Anspruch 1, wobei die Stromversorgungseinrichtung (105, 108) einen Transformator (105) beinhaltet.

3. Das sanitäre Installationssystem (100) nach Anspruch 1 oder 2, wobei die Sanitäreinrichtung ausgewählt ist aus der Gruppe bestehend aus einer Toilette, einem Urinal, einem Bidet und einem Waschtisch, oder einer Kombination aus mindestens zwei davon.

4. Das sanitäre Installationssystem (100) nach einem der vorhergehenden Ansprüche, wobei die erste Zusatzfunktion oder die zweite Zusatzfunktion oder beide jeweils ausgewählt ist/sind aus der Gruppe bestehend aus
a) einem Bereitstellen eines Schaums in der Sanitäreinrichtung,
b) einem berührungslosen Auslösen eines Spülvorgangs mittels des Spülkastens,
c) einem berührungslosen Auslösen eines Öffnens oder eines Schließens oder beides eines Deckels der Sanitäreinrichtung,
d) einem berührungslosen Auslösen eines Hochklappens oder eines Absenkens oder beides eines Sitzes der Sanitäreinrichtung,
e) einer Geruchsabsaugung aus der Sanitäreinrichtung,
f) einem Aktivieren eines Leuchtmittels an oder in der Sanitäreinrichtung,
g) einer Messfunktion,
h) einem Konfigurieren des Spülkastens (101), und
i) einer Audiowiedergabefunktion.

5. Das sanitäre Installationssystem (100) nach einem der vorhergehenden Ansprüche, wobei die Kommunikationseinrichtung (104) zu einem drahtlosen Empfangen der Daten ausgebildet ist.

6. Das sanitäre Installationssystem (100) nach einem der vorhergehenden Ansprüche, wobei die Kommunikationseinrichtung (104) ein Funkmodul beinhaltet.

7. Eine Vorrichtung (200), beinhaltend das sanitäre Installationssystem (100) nach einem der vorhergehenden Ansprüche und die Sanitäreinrichtung, wobei sich zwischen dem sanitären Installationssystem (100) und der Sanitäreinrichtung eine Wand (201) befindet.

8. Ein Verfahren (300), beinhaltend als Verfahrensschritte
a) Bereitstellen des sanitären Installationssystem (100) nach einem der Ansprüche 1 bis 6,
b) Befestigen des sanitären Installationssystems (100) an einer Wand, und
c) Verbinden des sanitären Installationssystems (100) mit der Sanitäreinrichtung.

9. Eine Verwendung eines Handhelds oder einer Fernbedienung oder beider mit dem Schritt des Auslösens der ersten Zusatzfunktion oder der zweiten Zusatzfunktion oder beider entweder der Sanitäreinrichtung des sanitären Installationssystems (100) nach einem der Ansprüche 1 bis 6 oder der Vorrichtung (200) nach Anspruch 7.

## Claims

1. A sanitary installation system (100), comprising:
a) a flushing cistern (101);
b) a mounting frame (102); and
c) a modular functional system (103), comprising
i) a communication device (104),
ii) a power supply device (105, 108), and
iii) a first functional module (107);
wherein the cistern (101) or the modular functional system (103) or both are adapted to be supported by the mounting frame (102);
wherein the power supply device (105, 108) is adapted to supply power to the communication device (104);
wherein the communication device (104) is adapted to receive data;
wherein the first functional module (107)
a. is connected to the communication device (104) in a power-supplying and data-transmitting manner, and
b. is designed to at least partially provide a first additional function for a sanitary device,
**characterised in that**
the first functional module (107)
c. includes a connection for a power-supplying and data-transmitting connection of at least one second functional module (109),
wherein the modular functional system (103) includes at least the second functional module (109),
wherein the second functional module (109)
a. is connected to the first function module (107) in a power-supplying and data-transmitting manner,
b. is designed to at least partially provide a second additional function for the sanitary device, and
c. includes a second connection for a power-supplying and data-transmitting connection of at least a third functional module (110).

2. The sanitary installation system (100) according to claim 1, wherein the power supply device (105, 108) includes a transformer (105).

3. The sanitary installation system (100) according to claim 1 or 2, wherein the sanitary device is selected from the group consisting of a toilet, a urinal, a bidet and a washbasin, or a combination of at least two thereof.

4. The sanitary installation system (100) according to any of the preceding claims, wherein the first additional function or the second additional function or both is/are each selected from the group consisting of
a) a provision of a foam in the sanitary device,
b) a contactless triggering of a flushing process by means of the flushing cistern,
c) a contactless triggering of an opening or a closing or both of a lid of the sanitary device,
d) a contactless triggering of a folding up or a lowering or both of a seat of the sanitary device,
e) an odour extraction from the sanitary device,
f) an activation of a light source on or in the sanitary device,
g) a measuring function,
h) a configuration of the flushing cistern (101), and
i) an audio playback function.

5. The sanitary installation system (100) according to one of the preceding claims, wherein the communication device (104) is adapted to receive the data wirelessly.

6. The sanitary installation system (100) according to one of the preceding claims, wherein the communication device (104) includes a radio module.

7. An apparatus (200) comprising the sanitary installation system (100) according to one of the preceding claims and the sanitary device,
wherein a wall (201) is located between the sanitary installation system (100) and the sanitary device.

8. A method (300) comprising the following steps:
a) providing the sanitary installation system (100) according to one of claims 1 to 6,
b) fixing the sanitary installation system (100) to a wall, and
c) connecting the sanitary installation system (100) to the sanitary device.

9. A use of a handheld device or a remote control or both with the step of triggering the first additional function or the second additional function or both of either the sanitary device of the sanitary installation system (100) according to one of claims 1 to 6 or the apparatus (200) according to claim 7.

## Revendications

1. Système d'installation sanitaire (100), comportant
a) un réservoir de chasse (101);
b) un châssis de montage (102); et
c) un système fonctionnel modulaire (103), comportant
i) un dispositif de communication (104),
ii) un dispositif d'alimentation en courant (105, 108),
et
iii) un premier module fonctionnel (107); dans lequel le réservoir de chasse (101) ou le système fonctionnel modulaire (103), ou les deux, sont conçus pour être supportés par le châssis de montage (102); dans lequel le dispositif d'alimentation en courant (105, 108) est conçu pour alimenter en courant le dispositif de communication (104); dans lequel le dispositif de communication (104) est conçu pour recevoir des données; dans lequel le premier module fonctionnel (107)
a. est relié au dispositif de communication (104) pour l'alimentation en courant et la transmission de données, et
b. est conçu pour assurer, au moins en partie, une première fonction supplémentaire destinée à un dispositif sanitaire, **caractérisé en ce que** le premier module fonctionnel (107)
c. comporte une connexion destinée à un raccordement d'alimentation en courant et de transmission de données d'au moins un deuxième module fonctionnel (109), dans lequel le système fonctionnel modulaire (103) comporte au moins le deuxième module fonctionnel (109), dans lequel le deuxième module fonctionnel (109)
a. est relié au premier module fonctionnel (107) pour l'alimentation en courant et la transmission de données,
b. est conçu pour assurer, au moins en partie, une deuxième fonction supplémentaire destinée au dispositif sanitaire, et
c. comporte une deuxième connexion destinée à un raccordement d'alimentation en courant et de transmission de données d'au moins un troisième module fonctionnel (110).

2. Système d'installation sanitaire (100) selon la revendication 1, dans lequel le dispositif d'alimentation en courant (105, 108) comporte un transformateur (105).

3. Système d'installation sanitaire (100) selon la revendication 1 ou 2, dans lequel le dispositif sanitaire est choisi dans le groupe constitué par une toilette, un urinoir, un bidet et un lavabo, ou une combinaison d'au moins deux d'entre eux.

4. Système d'installation sanitaire (100) selon l'une quelconque des revendications précédentes, dans lequel la première fonction supplémentaire ou la deuxième fonction supplémentaire, ou les deux, est/sont respectivement choisie(s) dans le groupe constitué par
a) la mise en place d'une mousse dans l'installation sanitaire,
b) un déclenchement sans contact d'un processus de chasse d'eau au moyen du réservoir de chasse,
c) un déclenchement sans contact d'une ouverture ou d'une fermeture, ou des deux, d'un couvercle du dispositif sanitaire,
d) un déclenchement sans contact du soulèvement ou de l'abaissement, ou des deux, d'un siège du dispositif sanitaire,
e) une extraction des odeurs provenant du dispositive sanitaire,
f) une activation d'une source lumineuse sur ou dans le dispositif sanitaire,
g) une fonction de mesure,
h) une configuration du réservoir de chasse (101), et
i) une fonction de lecture audio.

5. Système d'installation sanitaire (100) selon l'une quelconque des revendications précédentes, dans lequel le dispositif de communication (104) est conçu pour recevoir les données sans fil.

6. Système d'installation sanitaire (100) selon l'une quelconque des revendications précédentes, dans lequel le dispositif de communication (104) comporte un module radio.

7. Dispositif (200) comportant le système d'installation sanitaire (100) selon l'une quelconque des revendications précédentes et le dispositif sanitaire, dans lequel une paroi (201) est située entre le système d'installation sanitaire (100) et le dispositive sanitaire.

8. Procédé (300), comportant les étapes consistant à
a) fournir le système d'installation sanitaire (100) selon l'une quelconque des revendications 1 à 6,
b) fixer le système d'installation sanitaire (100) à une paroi, et
c) relier le système d'installation sanitaire (100) au dispositif sanitaire.

9. Utilisation d'un appareil portatif ou d'une télécommande ou des deux lors de l'étape de déclenchement de la première fonction supplémentaire ou de la deuxième fonction supplémentaire, ou des deux, du dispositive sanitaire du système d'installation sanitaire (100) selon l'une quelconque des revendications 1 à 6 ou du dispositif (200) selon la revendication 7.
